# EUROPÄISCHE PATENTSCHRIFT

(11) **EP 0 152 849 B1**
(45) Veröffentlichungstag und Bekanntmachung des Hinweises auf die Patenterteilung: **02.03.1988**
(21) Anmeldenummer: 85101148.6
(22) Anmeldetag: 04.02.1985
(51) Int. Cl.: B22D 41/02

(54) **Giesspfanne oder Zwischenpfanne**
Casting ladle or tundish
Poche de coulée ou panier intermédiaire

(30) Priorität: 06.02.1984 SE 8400586
(43) Veröffentlichungstag der Anmeldung: 28.08.1985
(73) Patentinhaber: ASEA AB, S-721 83 Västeras (SE)
(72) Erfinder: Larsson, Hans Gunnar, S-724 60 Västeras (SE); Westman, Erik, S-722 40 Västeras (SE); Östlund, Artur, S-582 58 Linköping (SE)
(74) Vertreter: Boecker, Joachim, Dr.-Ing.

(56) Entgegenhaltungen:
- EP-A- 0 085 461
- GB-A- 493 892
- GB-A- 704 960

## Beschreibung

Die vorliegende Erfindung betrifft eine Gießpfanne oder Zwischenpfanne gemäß dem Oberbegriff des Anspruches 1. Eine Gießpfanne mit diesen Merkmalen ist zum Beispiel bekannt aus der GB-A-493 892. Unter Zwischenpfanne wird eine Pfanne mit Bodenabfüllung verstanden (« tundish •).

Bei induktiv beheizten Pfannen möchte man erreichen, daß ein möglichst hoher Anteil der Leistung der außerhalb der Pfanne angeordneten Induktionsspulen in der Schmelze umgesetzt wird, und man möchte vermeiden, daß ein großer Teil dieser Leistung in den Wänden der Pfanne, dem Futter usw. in Wärme umgesetzt wird. Würde man bei einer Pfanne mit metallischem, beispielsweise rostfreiem, Futter oder Mantel eine mit einphasigem, netzfrequentem Strom gespeiste Induktionsspule verwenden, so würden zu große Verluste im Mantel auftreten. Man möchte auch zu hohe Temperaturen an der Außenseite der Pfanne vermeiden, da hierdurch Schäden in der Umgebung, zum Beispiel an der Induktionsspule, auftreten können. Gleichzeitig möchte man die Abmessungen der Pfanne und ihrer Wände klein halten.

Aus der GB-A-493 892 ist es bekannt, bei einer Pfanne mit einer Induktionsspule in der Ausfütterung einen Schirm aus elektrisch leitenden Drähten oder Stangen vorzusehen, die miteinander elektrisch in Reihe geschaltet sind und sich in zick-zack-förmiger Anordnung der einzelnen Drahtabschnitten zueinander um die gesamte Pfanne herum erstreckt, ohne jedoch einen geschlossenen elektrischen Kreis um die Schmelze zu bilden. Dieser Schirm ist an den einen Pol einer elektrischen Überwachungsanordnung angeschlossen, deren anderer Pol mit der Schmelze verbunden ist. Der Schirm hat die Aufgabe, eine starke Beschädigung an der Innenseite der Ausfütterung dadurch zu erfassen, daß der Schirm an der beschädigten Stelle mit der Schmelze in Kontakt kommt.

Eine ähnliche Anordnung wie die zuletzt genannte ist aus der GB-A-704 960 bekannt, jedoch besteht der elektrisch leitende Schirm hier aus einer Vielzahl achsparallel auf einem Umfangskreis nebeneinander angeordneter elektrischer Leiter, die in Umfangsrichtung abwechselnd an eine obere beziehungsweise untere Sammelschiene angeschlossen sind, wobei die beiden Sammelschienen mit einer elektrischen Überwachungsanordnung verbunden sind.

Der Erfindung liegt die Aufgabe zugrunde, eine Gießpfanne oder eine Zwischenpfanne zu entwickeln, bei der durch das magnetische Feld der Induktionsspule in der Wand der Pfanne möglichst geringe Wärmeverluste verursacht werden, die Außenwand der Pfanne möglichst geringe Temperaturen annimmt und die Abmessungen der Pfanne möglichst klein gehalten werden können.

Zur Lösung dieser Aufgabe wird eine Gießpfanne oder Zwischenpfanne gemäß dem Oberbegriff des Anspruches 1 vorgeschlagen, welche erfindungsgemäß die im kennzeichnenden Teil des Anspruches 1 genannten Merkmale hat.

Vorteilhafte Ausgestaltungen der Erfindung sind in den weiteren Ansprüchen genannt.

Anhand der in den Figuren gezeigten Ausführungsbeispiele soll die Erfindung näher erläutert werden. Es zeigen,
Figur 1 einen Querschnitt durch eine Gießpfanne,
Figur 2 eine Darstellung einer Gießpfanne nach der Erfindung ohne Induktionsspule,
Figur 3 einen Abschnitt des äußeren Wandteils der Gießpfanne,
Figur 4 eine alternative Ausführungsform gegenüber Figur 3,
Figur 5 die Verteilung der Tangentialspannung im aüßeren Wandteil der Gießpfanne,
Figur 6 eine alternative Ausführungsform einer Gießpfanne nach der Erfindung,
Figur 7A und B zwei Anwendungsbeispiele der Erfindung.
Figur 1 zeigt eine Gießpfanne gemäß der Erfindung, deren Schmelzeninhalt durch das von einer Induktionsspule 1 erzeugten magnetischen Feld erwärmt wird. Die Induktionsspule wird mit einphasigem, netzfrequentem Strom gespeist. Das von der Induktionsspule erzeugte Feld 2 ist durch Feldlinien in Figur 1 angedeutet, und man möchte erreichen, daß die Wände der Gießpfanne so wenig wie möglich durch dieses Feld erwärmt werden. Gleichzeitig sollen die Abmessungen der Wände und damit der Pfanne klein gehalten werden. Auch möchte man Risse oder dergleichen in der Gießpfanne vermeiden.

Der innere Teil 3 der Gießpfanne besteht in bekannter Weise aus einer wärmeisolierenden keramischen Masse, wie beispielsweise AI₂0₃ (siehe 4 in Figur 2), die von Schamottziegeln (5 in Figur 2) und Isolierziegeln (6 in Figur 2) umgeben sein kann. Es können jedoch für dieses innere Teil 3 alle Arten bekannter Futtermassen verwendet werden.

Radial außerhalb des inneren Teils 3 (Figur 1 und 2) ist ein äußerer Wandteil 7 angeordnet, auf den sich die Erfindung unmittelbar bezieht. Dieser Wandteil 7 besteht aus einer Armierung, die in Futtermasse und/oder Beton und/oder Zement oder keramische Masse sowie eventuell auch in Glasfasern (Isolierfasern) eingebettet ist.

Die Außentemperatur bei einer Stahlschmelze in der Gießpfanne kann 250 Grad C und der Temperaturabfall durch das Wandteil 7 kann 110 Grad C betragen. Der Innendurchmesser des Wandteils 7 kann beispielsweise etwa 1 m betragen.

Figur 3 zeigt in vergrößerter Darstellung eine Einzelheit des äußeren Wandteils 7, welches aus einem zu dem Wandteil 7 gehörenden Innenteil 8 aus A1₂0₃ und Zement und Außenteilen 9 aus Glasfasern und Zement besteht. In diese Massen ist die Armierung des äußeren Wandteils 7 eingebettet, und diese Armierung soll aus metallischem Material bestehen, um Brüche in dem spröden Material zu verhindern. Das Metall der Armierung soll unmagnetisch sein, jedoch ist dies nicht zwingend notwendig. Der spezifische elektrische Widerstand des Materials soll größer als der von elektrischem Leitungsmaterial sein. Sein Wärmeausdehnungskoeffizient soll nahe dem für Beton/Zement geltenden liegen, damit in dem Beton/Zement keine Risse auftreten. Als Beispiel kann ein auf Nickel-Eisen basierendes Material genannt werden.

Die Armierung kann aus axial zur Pfannenachse verlaufenden Metallelementen 10 bestehen, die an dem Flansch oder Kragen 11 der Gießpfanne oder an einem anderen metallischen oberen Ring befestigt sind. Am unteren Ende dagegen sollen die Metallelemente ohne Anschlußstellen oder mit Unterbrechungen versehen sein, um die Entstehung geschlossener elektrischer Kreise beispielsweise von Flansch zu Flansch zu verhindern, da in diesen Kreisen durch ihre magnetische Verkettung mit dem Feld 2 unnötig Wärme entstehen würden.

Figur 4 zeigt eine andere Ausführungsform des äußeren Wandteils 7, wobei ebenfalls axiale Armierungselemente 10 der oben beschriebenen Art vorhanden sind. Zusätzlich sind konzentrisch verlaufende Drähte 12 in die Masse eingebettet, die jedoch keinen elektrischen Kontakt mit den Armierungselementen 10 haben. Auch diese Drähte sind aus dem obengenannten Grunde « abgeschnitten •, d. h. nicht an ihren Enden zu geschlossenen Kreisen verbunden, oder mit einer elektrischen Unterbrechung versehen. Die Elemente (Drähte) 10 und 12 können unmagnetisch, notfalls aber auch magnetisch sein, und ihr Durchmesser beträgt ca. 1 bis 4 mm.

Die das Wandteil 7 bildende Schicht wird komprimiert, um eventuelle Poren zu beseitigen und eine bessere Festigkeit zu erhalten. Figur 5 zeigt ein Beispiel eines Kompressionsdiagramms für eine Gießpfanne bei Betriebstemperatur. Die mechanische Spannung ist mit 8, in MPa bezeichnet, und der Abstand, gerechnet von der Innenseite des Wandteils 7, ist in mm angegeben. Auf der Innenseite des Wandteils 7 ist eine Betonschicht 13 vorhanden, an die sich nach außen zunächst metallisch armierter Beton 14 und dann eine Glasfaserschicht 15 anschließt. Das Diagramm zeigt, wie die Spannungskurve 17 zur Außenfläche hin variiert.

Figur 6 zeigt ein weiteres Ausführungsbeispiel gemäß der Erfindung mit einer Induktionsspule 1, einem armierten äußeren Wandteil 7 und einem inneren Futterteil 3 sowie einem oberen Kragen oder Stahlteil 18. Der Boden 19 besteht aus Stahl, und die Pfanne kann beispielsweise in einer Zerstäubungsanlage verwendet werden. Das Umrühren durch die einphasig gespreizte Spule ist repulsiv (50 Hz), jedoch kann die Spule alternativ auch mehrphasig gespeist werden, wobei man ein motorisches Umrühren erhält. Bei höheren Feldstärken kann man dieselbe Badbewegung (in m/s) für sowohl repulsive wie motorische Umrührung erhalten.

Eine armierte Wand, wie sie vorstehend beschrieben wird, entsprechend dem Wandteil 7 kann auch bei einer Zwischenpfanne (tundish) (Figur 7A) verwendet werden, indem einer Seitenwand 24, innerhalb einer Induktionsspule 23, eine solche armierte Wand außerhalb eines üblichen Futters, entsprechend 3 in Figur 1, angebracht wird.

Als Beispiele für weitere Anwendungsmöglichkeiten der Erfindung können eine RH-Anlage oder eine DH-Anlage, siehe Figur 7B, oder eine Anlage zum kontinuierlichen Gießen, siehe Figur 7A, genannt werden. Hier wird eine Gießpfanne ohne metallischen Mantel mit Außen- und Innenteilen (7 bzw. 3 in Figur 1) und umgebender Induktionsspule 1 sowie mit Bodenabfüllöffnung 20 gezeigt. Als weitere Beispiele außer den vorgennaten können Pufferstationen (Warmhaltung bei Betriebsunterbrechung), Warmhaltung usw. genannt werden.

Um die RH-Anlage in Figur 7B kann eine Induktionsspule 22 angebracht werden, wobei ein Stück der Wand 21 innerhalb der Spule gemäß der Erfindung ausgeführt ist. Die metallische Armierung kann aus einem auf Ni-Fe basierenden Material, Titan oder einer anderen Legierung mit geeigneten physikalischen Eigenschaften, bestehen.

Das Grundmaterial des Wandteils 7, in welchem die Armierungselemente eingebettet sind, kann alternativ aus einem Metalloxyd, z. B. AI_{z}0₃, oder aus einem Silikat, verstärkt mit Fasern aus Siliziumkarbid, Siliziumnitrid, Glas, Bornitrid usw., sowie verbunden mit Zement, Phosphat, Siliziumester usw. bestehen.

## Patentansprüche

1. Gießpfanne oder Zwischenpfanne (tundish) zum induktiven Erwärmen und/oder Erschmelzen von metallischen Schmelzen, wie beispielsweise Stahl, wobei in der Wand der Pfanne metallische Drähte oder Stangen angeordnet sind, dadurch gekennzeichnet, daß die Wand der Gießpfanne oder Zwischenpfanne aus einem inneren Teil (3) aus Futtermasse für die Wärmeisolation und einem äußeren Wandteil (7) besteht, welcher aufgebaut ist aus einer metallischen Armierung (10, 11), die in der Futtermasse (9) und/oder Beton und/oder Zement und/oder keramischer Masse und eventuell Fasern eingebettet ist, wobei die Armierung aus in Achsrichtung der Pfanne verlaufenden Drähten (10) besteht, die ganz oderteilweise in einem oberen Kragen oder Flansch (11) oder dergleichen der Pfanne befestigt sind, und daß diese Drähte an ihrem unteren Ende entweder ohne Kontakt mit metallisch leitenden Teilen enden (abgeschnitten sind) oder über elektrisch nicht leitende Teile (Unterbrechungen) in einen unteren Kragen oder Flansch oder dergleichen befestigt sind.

2. Gießpfanne oder Zwischenpfanne nach Anspruch 1, dadurch gekennzeichnet, daß die Armierung zusätzlich aus konzentrisch zur Pfannenache angeordneten Metalldrähten (12) besteht, die mit elektrisch nicht leitenden Unterbrechungen angeordnet sind.

3. Gießpfanne oder Zwischenpfanne nach einem der vorhergehenden Ansprüche, dadurch gekennzeichnet, daß der äußere Wandteil (7) der Pfanne derart komprimiert hergestellt ist, daß die Porosität vermindert und die Festigkeit erhöht ist.

4. Gießpfanne oder Zwischenpfanne nach einem der vorhergehenden Ansprüche, dadurch gekennzeichnet, daß alle Armierungen (10, 12) des außeren Wandteils (7) in einer Schicht eingebettet sind, die an ihrer Außenseite aus Glasfasern (9) und eventuell Zement oder Beton oder keramischer Masse besteht und auf ihrer Innenseite aus Futtermasse (8) und eventuell Zement oder Beton.

5. Zwischenpfanne nach Anspruch 1 dadurch gekennzeichnet, daß die Armierung mit Futtermasse usw. in dem äußeren Teil einer Seitenwand, radial innerhalb einer induktiven Erwärmungs-/ Umrührspule angeordnet ist.

6. Gießpfanne oder Zwischenpfanne nach einem der vorhergehenden Ansprüche, dadurch gekennzeichnet, daß die Armierung aus einem metallischen Material mit einem Wärmeausdehnungskoefizienten besteht, der ungefähr gleich dem des keramischen Materials ist, in welchem die Armierung eingebettet ist.

7. Gießpfanne oder Zwischenpfanne nach einem der vorhergehenden Ansprüche, dadurch gekennzeichnet, daß die Armierung aus Drähten aus magnetischem Stahl mit einem Durchmesser von ca. 1 mm besteht.

8. Gießpfanne oder Zwischenpfanne nach Anspruch 6, dadurch gekennzeichnet, daß die metallische Armierung aus einem auf Ni-Fe basierenden Material, Titan oder einer anderen geeigneten Legierung mit zweckmäßigen physikalischen Eigenschaften besteht.

## Claims

1. Casting ladle ortundish for inductive heating and/or melting of metallic melts, such as steel, with metallic wires or rods arranged in the wall of the ladle, characterized in that the wall of the casting ladle or tundish is consists of an inner part (3) of lining compound for heat insulation and an outer wall part (7) which is built up of a metallic reinforcement (10, 11) embedded in lining compound (9) and/or concrete and/or cement and/or ceramic compound and possibly fibers, the reinforcement consisting of wires (10) extending in the axial direction of the ladle, the wires being wholly or partially attached to the upper collar or flange (11) or the like of the ladle, and that said wires at their lower ends either end without contacting metallic conducting parts (cut off wires) or are connected via electrically non conductive sections (interruption sections) to a lower collar or flange or the like.

2. Casting ladle or tundish according to Claim 1, characterized in that the reinforcement in addition consists of metallic wires (12) arranged concentrically to the axis of the ladle, said wires being provided with electrically non conductive interrupting sections.

3. Casting ladle or tundish according to any of the preceding Claims, characterized in that the outer wall portion (7) of the ladle is made compressed such as to reduce the porosity and to increase the strength.

4. Casting ladle or tundish according to any of the preceding Claims, characterized in that all reinforcement (10, 12) of the outer wall section (7) are embedded in a layer consisting on its outer side of glass fibers (9) and possibly cement or concrete or ceramic compound and on its inner side of lining compound (8) and possibly cement or concrete.

5. Tundish according to Claim 1, characterized in that the reinforcement is arranged with lining compound etc. in the outer part of a side wall radially inside of an inductive heating/stirring coil.

6. Casting ladle or tundish according to any of the preceding Claims, characterized in that the reinforcement consists of a metallic material having a coefficient of thermal expansion approximately equal to that of the ceramic material in which the reinforcement is embedded.

7. Casting ladle or tundish according to any of the preceding Claims, characterized in that the reinforcement consists of magnetic steel wires with a diameter of about 1 mm.

8. Casting ladle or tundish according to Claim 6, characterized in that the metallic reinforcement consists of a nickel-iron based material, titanium or another suitable alloy with suitable physical properties.

## Revendications

1. Poche de coulée ou panier de coulée (tundish) pour le chauffage et/ou la fusion de métaux fondus, comme par exemple de l'acier, par induction, des fils ou des tiges métalliques étant disposés dans la paroi de la poche, caractérisée en ce que la paroi de la poche de coulée ou du panier de coulée est constituée d'une partie intérieure (3) en une composition de garnissage pour le calorifugeage, et d'une partie extérieure (7) de la paroi qui est constituée d'une armature (10, 11) métallique, noyée dans la composition de garnissage (9) et/ou dans du béton et/ou dans du ciment et/ou dans une composition céramique, et éventuellement dans des fibres, l'armature étant constituée de fils métalliques (10) s'étendant suivant la direction axiale de la poche, fixés en tout ou partie à un collet ou à une bride (11) supérieure ou à un élément analogue de la poche, et en ce que ces fils métalliques se terminent, à leur extrémité inférieure, sans aucun contact avec des parties métalliques conductrices (en étant coupées), ou sont fixés par l'intermédiaire de parties non conductrices de l'électricité (interruptions) à un collet ou à une bride inférieure ou à un élément analogue.

2. Poche de coulée ou panier de coulée suivant la revendication 1, caractérisée en ce que l'armature comprend, en outre, des fils métalliques (12) disposés concentriquement à l'axe de la poche, et munis d'interruptions non conductrices de l'électricité.

3. Poche de coulée ou panier de coulée suivant l'une des revendications précédentes, caractérisée en ce que la partie extérieure (7) de la paroi de la poche est fabriquée en étant comprimée de manière à en diminuer la porosité et en augmenter la résistance.

4. Poche de coulée ou panier de coulée suivant l'une des revendications précédentes, caractérisée en ce que toutes les armatures (10, 12) de la partie extérieure (7) de la paroi de la poche sont noyées dans une couche qui est constituée sur son côté extérieur de fibres de verre (9) et, éventuellement, de ciment ou de béton ou d'une composition céramique, et sur son côté intérieur, d'une composition de garnissage (8) et, éventuellement, de ciment ou de béton.

5. Panier de coulée suivant la revendication 1. caractérisé en ce que l'armature, avec la composition de garnissage et autres, est disposée dans la partie extérieure d'une paroi latérale, radialement à l'intérieur d'une bobine de brassage et de chauffage par induction.

6. Poche de coulée ou panier de coulée suivant l'une des revendications précédentes, caractérisée en ce que l'armature est constituée d'un matériau métallique ayant un coefficient de dilatation thermique qui est à peu près égal à celui du matériau céramique dans lequel l'armature est noyée.

7. Poche de coulée ou panier de coulée suivant l'une des revendications précédentes, caractérisée en ce que l'armature est constituée de fils en acier magnétique d'un diamètre de 1 mm environ.

8. Poche de coulée ou panier de coulée suivant la revendication 6, caractérisée en ce que l'armature métallique est en un matériau à base de Ni-Fe, de titane ou d'un autre alliage convenable ayant des propriétés physiques appropriées.
